# EUROPÄISCHE PATENTSCHRIFT

(11) **EP 2 796 281 B1**
(45) Veröffentlichungstag und Bekanntmachung des Hinweises auf die Patenterteilung: **26.09.2018**
(21) Anmeldenummer: 14161530.2
(22) Anmeldetag: 25.03.2014
(51) Int. Cl.: B30B 11/08

(54) **Abstreifvorrichtung für eine Rundläufer-Tablettenpresse sowie Rotor und Rundläufer-Tablettenpresse**
Scraping device for rotary tablet press and rotor and rotary tablet press
Dispositif râcleur pour une presse à comprimés rotative ainsi que rotor et presse à comprimés rotative

(30) Priorität: 23.04.2013 DE 102013006950
(43) Veröffentlichungstag der Anmeldung: 29.10.2014
(73) Patentinhaber: Fette Compacting GmbH, 21493 Schwarzenbek (DE)
(72) Erfinder: Kolbe, Sven, 21514 Büchen (DE); Oldenburg, Alexander, 21493 Schwarzenbek (DE)
(74) Vertreter: Hauck Patentanwaltspartnerschaft mbB

(56) Entgegenhaltungen:
- EP-A2- 2 551 099
- DE-A1- 2 264 247
- GB-A- 1 279 950
- US-A- 3 577 842

## Beschreibung

Die Erfindung betrifft eine Abstreifvorrichtung für eine Rundläufer-Tablettenpresse, umfassend einen Abstreifer, der dazu ausgebildet ist, auf der Oberseite einer sich relativ zu dem Abstreifer drehenden Matrizenscheibe der Rundläufer-Tablettenpresse befindliches und zu verpressendes Material abzustreifen, und umfassend eine Krafterzeugungseinrichtung, die dazu ausgebildet ist, den Abstreifer mit einer vorgegebenen Anpresskraft auf die Oberseite der Matrizenscheibe zu drücken. Die Erfindung betrifft außerdem einen Rotor für eine Rundläufer-Tablettenpresse sowie eine Rundläufer-Tablettenpresse.

Es ist bekannt, bei Rundläufer-Tablettenpressen den Fülleinrichtungen Abstreifvorrichtungen nachzuordnen, um überschüssiges zu verpressendes Material von der Matrizenscheibe abzustreifen. Hierzu weisen bekannte Abstreifvorrichtungen einen Abstreifer, beispielsweise eine sogenannte Abstreifleiste, auf, die durch eine Krafterzeugungseinrichtung auf die Oberseite der Matrizenscheibe gedrückt wird. Auf der sich unter der Abstreifleiste hindurch drehenden Matrizenscheibe befindliches überschüssiges Pressmaterial wird dann von der Abstreifleiste von der Oberseite der Matrizenscheibe nach innen oder nach außen abgestreift. Bei dem zu verpressenden Material kann es sich beispielsweise um ein Pulver oder Pellets oder ähnliches handeln.

Bei bekannten Abstreifvorrichtungen wird die Abstreifleiste mit Federkraft auf die Matrizenscheibe gedrückt. Hierzu weist die Krafterzeugungseinrichtung eine geeignete Feder auf. Nachteilig ist, dass aufgrund der Eigenschaften der Feder, insbesondere ihrer Federkonstante und ihrer konstruktiven Anordnung, die Federkraft grundsätzlich festgelegt ist. Eine Anpassung der Federkraft an unterschiedliche Betriebs- und/oder Einbausituationen ist nur mit erheblichem konstruktivem Aufwand möglich. Hinzu kommt, dass die Anpresskraft bei Verwendung einer Feder gerade bei Veränderungen der Betriebssituation nicht eindeutig definiert ist. So kommt es im Betrieb zu einem Verschleiß der Abstreifleiste, wodurch sich die Anpresskraft auf die Oberseite der Matrizenscheibe verändert. Dies erfordert ein manuelles Nachstellen der Krafterzeugungseinrichtung. Ein solches manuelles Nachstellen oder auch eine Veränderung der Einbausituation kann zu undefinierten Veränderungen der Anpresskraft führen.

Aus EP 2 551 099 A2 ist eine Presseinrichtung bekannt, die eine Fülleinrichtung mit einem Dichtungselement umfasst, welches ein Austreten von in der Fülleinrichtung befülltem Pulvermaterial verhindern soll. Das Dichtungselement kann durch ein mit einem Fluid, wie Luft, befülltes hohles Rohr auf die Matrizenscheibe der Presse gedrückt werden.

Ausgehend von dem erläuterten Stand der Technik liegt der Erfindung die Aufgabe zugrunde, eine Abstreifvorrichtung, einen Rotor und eine Rundläufer-Tablettenpresse der eingangs genannten Art bereitzustellen, mit denen eine jederzeit definierte Anpresskraft der Abstreifvorrichtung vorliegt, wobei eine flexible Anpassung der Abstreifvorrichtung an unterschiedliche Betriebssituationen und/oder Einbausituationen in einfacher Weise möglich ist.

Die Erfindung löst die Aufgabe durch die Gegenstände der Ansprüche 1, 6 und 7. Vorteilhafte Ausgestaltungen finden sich in den abhängigen Ansprüchen, der Beschreibung und den Figuren.

Für eine Abstreifvorrichtung der eingangs genannten Art löst die Erfindung die Aufgabe dadurch, dass die Krafterzeugungseinrichtung ein mit einem Fluid befülltes Fluidkissen umfasst, welches direkt oder über mindestens ein Übertragungselement mit dem Abstreifer in Kontakt steht, um den Abstreifer mit der vorgegebenen Anpresskraft auf die Oberseite der Matrizenscheibe zu drücken.

Der Abstreifer der erfindungsgemäßen Abstreifvorrichtung kann eine Abstreifleiste sein. Der Abstreifer wird in an sich bekannter Weise stationär in Drehrichtung der Matrizenscheibe hinter der ebenfalls stationär angeordneten Fülleinrichtung der Rundläufer-Tablettenpresse angeordnet. Die Fülleinrichtung kann insbesondere einen sogenannten Füllschuh umfassen. Unter diesem läuft die Matrizenscheibe mit ihren Matrizenbohrungen hindurch, wobei die Matrizenbohrungen mit dem zu verpressenden Material, beispielsweise einem Pulver oder Pellets oder ähnlichem, befüllt werden. Der Abstreifer streift in an sich bekannter Weise in der Fülleinrichtung auf die Oberseite der Matrizenscheibe gelangtes überschüssiges Material ab, und zwar zumindest aus dem Bereich des Teilkreises, auf dem die Matrizenbohrungen angeordnet sind. Dazu ist zumindest eine dem überschüssigen Material im Betrieb zugewandte Abstreifkante des Abstreifers in der Regel unter einem Winkel zur Radialenrichtung in Bezug auf die Matrizenscheibe angeordnet. Der Abstreifer kann das Material vollständig von der Matrizenscheibe abstreifen. Es ist aber auch möglich, dass das Material in einem bei der anschließenden Verpressung nicht aktiven Randbereich der Matrizenscheibe abgestreift wird. Das Abstreifen des überschüssigen Materials kann in an sich bekannter Weise nach innen oder nach außen erfolgen.

Zum Abstreifen wird der Abstreifer durch eine Krafterzeugungseinrichtung auf die Oberseite der sich drehenden Matrizenscheibe gedrückt. Erfindungsgemäß umfasst die Krafterzeugungseinrichtung ein Fluidkissen, in welchem sich ein Fluid unter Druck befindet. Das Fluidkissen drückt direkt oder über mindestens ein Übertragungselement auf den Abstreifer und drückt diesen so auf die Oberseite der Matrizenscheibe. Die Anpresskraft wird durch den in dem Fluidkissen herrschenden Fluiddruck erzeugt. Hierzu besitzt das Fluidkissen insbesondere eine elastische Hülle und dehnt sich entsprechend dem in dem Fluidkissen herrschenden Fluiddruck aus. Dies wiederum führt zu einem auf den Abstreifer ausgeübten Druck bzw. einer auf den Abstreifer ausgeübten Anpresskraft. Dadurch wird der Abstreifer wiederum auf die Matrizenscheibe gedrückt. Dabei wird unabhängig von einem Verschleißgrad des Abstreifers eine konstante Anpresskraft auf die Matrizenscheibe erzeugt. Außerdem wird durch geeignete Einstellung des in dem Fluidkissen herrschenden Fluiddrucks in besonders einfacher Weise eine definierte Anpresskraft erzeugt, die in flexibler Weise an unterschiedliche Betriebssituationen und/oder Einbausituationen angepasst werden kann.

Grundsätzlich ist es möglich, dass das Fluidkissen ein mit einer Flüssigkeit befülltes Flüssigkeitskissen ist. Nach einer besonders praxisgemäßen Ausgestaltung kann das Fluidkissen jedoch ein mit einem Gas befülltes Gaskissen sein. In weiter besonders praxisgemäßer Weise kann das Gaskissen ein Luftkissen sein, in welchem sich also Luft unter Druck befindet. Es erfolgt also ein pneumatisches Andrücken des Abstreifers auf die Oberseite der Matrizenscheibe.

Nach einer Ausgestaltung kann das Fluidkissen in einem Gehäuse angeordnet sein, wobei das Gehäuse mindestens eine Öffnung besitzt, durch die das Fluidkissen direkt oder über das mindestens eine Übertragungselement mit dem Abstreifer in Kontakt steht. Das Gehäuse kann zum Beispiel aus einem Metallwerkstoff oder Kunststoff bestehen. Über die Öffnung besteht unmittelbar oder mittelbar über ein oder mehrere Übertragungselemente ein Kontakt zwischen dem Fluidkissen und dem Abstreifer, wodurch der Abstreifer auf die Matrizenscheibe gedrückt wird. Dabei ist insbesondere eine der mindestens einen Öffnung gegenüberliegende Seite des Gehäuses geschlossen. Die entsprechende und im Wesentlichen nicht flexible Gehäusewand bildet ein Gegenlager, an dem sich das Fluidkissen zum Ausüben der Anpresskraft auf den Abstreifer abstützt. Grundsätzlich sind für das Gehäuse weitgehend beliebige Formen denkbar. Das Gehäuse kann zum Beispiel topfförmig ausgebildet sein. Es kann zum Beispiel die Form eines einseitig geschlossenen Hohlquaders besitzen.

Nach einer weiteren Ausgestaltung kann die Krafterzeugungseinrichtung weiterhin eine Fluidbefülleinrichtung zum Befüllen des Fluidkissens mit Fluid, beispielsweise Gas, umfassen. Die Fluidbefülleinrichtung besitzt insbesondere eine Steuereinrichtung, durch die der Befüllungsgrad des Fluidkissens mit Fluid gesteuert werden kann. Wie erwähnt, kann das Fluidkissen ein Gas-oder Luftkissen sein. Entsprechend wird dann durch die Fluidbefülleinrichtung ein Gas oder Luft in das Fluidkissen gefüllt.

Die Krafterzeugungseinrichtung umfasst weiterhin eine Druckmesseinrichtung umfassen, die den in dem Fluidkissen herrschenden Fluiddruck, beispielsweise Gasdruck, unmittelbar oder mittelbar misst. Der in dem Fluidkissen herrschende Fluiddruck lässt einen direkten Rückschluss auf die durch das Fluidkissen auf den Abstreifer ausgeübte Anpresskraft und damit auf die Anpresskraft zu, mit der der Abstreifer auf die Oberseite der Matrizenscheibe gedrückt wird. Es ist also eine besonders einfache Kontrolle der ordnungsgemäßen Anpresskraft möglich.

Nach einer weiteren Ausgestaltung kann die Krafterzeugungseinrichtung weiterhin eine Fluidregeleinrichtung umfassen, die die Fluidbefülleinrichtung abhängig von Messergebnissen der Druckmesseinrichtung so zum Befüllen des Fluidkissen mit Fluid, beispielsweise Gas, ansteuert, dass in dem Fluidkissen ein jeweils vorgegebener Fluiddruck herrscht. Durch die Fluidregeleinrichtung kann einerseits der Fluiddruck in dem Fluidkissen und damit die Anpresskraft, mit der der Abstreifer auf die Oberseite der Matrizenscheibe gedrückt wird, auf einen konstanten Wert eingestellt und auf diesem konstanten Wert gehalten werden. Es wird also sichergestellt, dass der Abstreifer jederzeit mit einer konstanten Anpresskraft bzw. einem konstanten Druck auf die Oberseite der Matrizenscheibe drückt. Die Anpresskraft des Abstreifers ist dabei jederzeit eindeutig definiert.

Gleichzeitig ist es in besonders vorteilhafter Weise möglich, den Fluiddruck in dem Fluidkissen mittels der Fluidregeleinrichtung auf unterschiedliche Werte zu regeln, also beispielsweise abhängig von dem Einsatzzweck oder Einsatzort zu variieren. Es ist also in besonders einfacher Weise eine Anpassung der Abstreifvorrichtung einerseits an unterschiedliche Betriebssituationen derselben Rundläufer-Tablettenpresse möglich. Andererseits ist es möglich, die Abstreifvorrichtung in einfacher Weise an unterschiedliche Einbausituationen in derselben Rundläufer-Tablettenpresse oder an eine Verwendung in unterschiedlichen Rundläufer-Tablettenpressen mit unterschiedlichen Einbausituationen anzupassen. Dabei kann sichergestellt werden, dass auch bei unterschiedlichen Betriebs- oder Einbausituationen, sei dies in derselben oder in unterschiedlichen Rundläufer-Tablettenpressen, der Abstreifer jederzeit mit der gewünschten Anpresskraft, z.B. jederzeit mit derselben Anpresskraft, auf die Matrizenscheibe gedrückt wird.

Wie bereits erwähnt, betrifft die Erfindung auch einen Rotor für eine Rundläufer-Tablettenpresse, umfassend eine drehend antreibbare Matrizenscheibe mit einer Mehrzahl von Matrizenbohrungen, sowie eine Oberstempelaufnahme und eine Unterstempelaufnahme für mit der Matrizenscheibe drehend umlaufende Oberstempel und Unterstempel der Rundläufer-Tablettenpresse, und umfassend mindestens eine erfindungsgemäße Abstreifvorrichtung.

Wie ebenfalls bereits erwähnt, betrifft die Erfindung auch eine Rundläufer-Tablettenpresse, umfassend eine drehend antreibbare Matrizenscheibe mit einer Mehrzahl von Matrizenbohrungen, sowie eine Oberstempelaufnahme und eine Unterstempelaufnahme, in denen mit der Matrizenscheibe drehend umlaufende Oberstempel und Unterstempel geführt sind zum Verpressen von in mindestens einer relativ zu der Matrizenscheibe stationär angeordneten Fülleinrichtung der Rundläufer-Tablettenpresse in die Matrizenbohrungen gefülltem Material, wobei einer Matrizenbohrung jeweils ein Oberstempel und ein Unterstempel zugeordnet ist, weiter umfassend einen Drehantrieb zum Drehen der Matrizenscheibe sowie der Oberstempelaufnahme und der Unterstempelaufnahme, und weiter umfassend mindestens eine erfindungsgemäße Abstreifvorrichtung.

Die erfindungsgemäße Rundläufer-Tablettenpresse umfasst in an sich bekannter Weise mindestens eine Pressstation mit oberen und/oder unteren Druckrollen, in der die Verpressung des Materials erfolgt. Weiterhin umfasst die Rundläufer-Tablettenpresse in an sich bekannter Weise Führungseinrichtungen zum Führen der Bahn der Ober- und Unterstempel, z.B. so genannte Führungskurven. Darüber hinaus umfasst die Rundläufer-Tablettenpresse in an sich bekannter Weise eine ebenfalls relativ zu der Matrizenscheibe stationär angeordnete Auswerfereinrichtung, in der die gepressten Produkte, beispielsweise Tabletten, ausgeworfen werden.

Die mindestens eine Fülleinrichtung ist in an sich bekannter Weise in Drehrichtung der Matrizenscheibe vor dem mindestens einen Abstreifer der mindestens einen Abstreifvorrichtung angeordnet, so dass in der mindestens einen Fülleinrichtung befülltes Material im Zuge der Drehung der Matrizenscheibe durch den nachfolgenden Abstreifer abgestreift werden kann. Entsprechend ist die mindestens eine Pressstation der Rundläufer-Tablettenpresse in an sich bekannter Weise in Drehrichtung der Matrizenscheibe dem Abstreifer nachgeordnet. Sind mehrere Fülleinrichtungen vorgesehen, können entsprechend ebenfalls mehrere Abstreifvorrichtungen vorgesehen sein, wobei jeweils eine Abstreifvorrichtung jeweils einer Fülleinrichtung zugeordnet ist. Entsprechend können dann auch mehrere den Füll- bzw. Abstreifvorrichtungen jeweils zugeordnete Pressstationen vorgesehen sein. All dies ist an sich bekannt und wird daher nicht weiter erläutert.

Ausführungsbeispiele der Erfindung werden nachfolgend anhand von Figuren näher erläutert. Es zeigen schematisch:
- Fig. 1: einen Teil einer erfindungsgemäßen Rundläufer-Tablettenpresse nach einem ersten Ausführungsbeispiel in einer Draufsicht,
- Fig. 2: einen Teil einer erfindungsgemäßen Rundläufer-Tablettenpresse nach einem zweiten Ausführungsbeispiel in einer Draufsicht, und
- Fig. 3: eine erfindungsgemäße Abstreifvorrichtung zum Einsatz in der in Fig. 1 oder in Fig. 2 gezeigten Rundläufer-Tablettenpresse in einer Schnittansicht.

Soweit nichts anderes angegeben ist, bezeichnen in den Figuren gleiche Bezugszeichen gleiche Gegenstände. Die in Fig. 1 teilweise dargestellte erfindungsgemäße Rundläufertablettenpresse besitzt eine mittels eines nicht näher gezeigten Drehantriebs drehend angetriebene kreisringförmige Matrizenscheibe 10 mit einer Vielzahl von auf einem Teilkreis angeordneten Matrizenbohrungen 12. Die Rundläufer-Tablettenpresse besitzt darüber hinaus eine nicht gezeigte Oberstempelaufnahme und eine ebenfalls nicht gezeigte Unterstempelaufnahme, in der nicht gezeigte Ober- und Unterstempel geführt sind. Die Oberstempelaufnahme und die Unterstempelaufnahme und mit ihnen die Ober- und Unterstempel werden ebenfalls durch den Drehantrieb angetrieben, so dass sich die Ober- und Unterstempel, die paarweise jeweils einer Matrizenbohrung 12 zugeordnet sind, mit der Matrizenscheibe drehen.

In Fig. 1 ist außerdem bei dem Bezugszeichen 14 eine Fülleinrichtung gezeigt, in der zu verpressendes Material, beispielsweise ein Tablettenpulver 16, in die Matrizenbohrungen 12 gefüllt wird. Die Fülleinrichtung 14 ist stationär angeordnet, so dass sich die Matrizenscheibe 10 mit ihren Matrizenbohrungen 12 unter der Fülleinrichtung 14 hindurch dreht, in Fig. 1 entgegen dem Uhrzeigersinn. Die Fülleinrichtung 14 ist als sogenannter Füllschuh ausgebildet, so dass die Matrizenbohrungen 12 in an sich bekannter Weise vollständig mit dem zu verpressenden Pulver 16 befüllt werden. In ebenfalls an sich bekannter Weise ist der Fülleinrichtung 14 eine in Fig. 1 nicht gezeigte Pressstation mit oberen und unteren Druckrollen nachgeordnet, in der das in die Matrizenbohrungen 12 gefüllte Pulver durch die Ober- und Unterstempel verpresst wird. Die fertigen Tabletten 18 werden in einer Auswerfereinrichtung 20 aus der Rundläufer-Tablettenpresse ausgeworfen.

In Drehrichtung der Matrizenscheibe 10 hinter der Fülleinrichtung 14 bildet sich überschüssiges Tablettenpulver 22, welches der Verpressung nicht zugeführt werden soll. Zu diesem Zweck ist eine Abstreifvorrichtung vorgesehen, von der in Fig. 1 lediglich ein Abstreifer 24, vorliegend eine Abstreifleiste 24, zu erkennen ist. Die Abstreifleiste 24 wird in unten noch näher erläuterter Weise auf die Oberseite der Matrizenscheibe 10 gedrückt, so dass das auf der Oberseite der sich unter der Abstreifleiste 24 hindurch drehenden Matrizenscheibe 10 befindliche überschüssige Pulver 22 in Fig. 1 nach innen in einen Randbereich der Matrizenscheibe 10 abgestreift wird, der im Zuge der Verpressung nicht aktiv ist. Das überschüssige Tablettenpulver 24 kann auf diese Weise der Fülleinrichtung 14 für eine Wiederverwendung zugeführt werden.

Die in Fig. 2 ausschnittsweise gezeigte Rundläufer-Tablettenpresse entspricht hinsichtlich Konstruktion und Funktion weitestgehend der in Fig. 1 gezeigten Rundläufer-Tablettenpresse. Die Rundläufer-Tablettenpresse der Fig. 2 unterscheidet sich lediglich hinsichtlich der Anordnung der Abstreifleiste 24 von der Rundläufer-Tablettenpresse der Fig. 1. Die Abstreifleiste 24 ist in Fig. 2 derart angeordnet und wird derart auf die Oberseite der Matrizenscheibe 10 gedrückt, dass das überschüssige Pulver 22 in diesem Ausführungsbeispiel nach außen vollständig von der Matrizenscheibe 10 herunter abgestreift wird.

Anhand der Fig. 3 soll die erfindungsgemäße Abstreifvorrichtung näher erläutert werden. Diese kann sowohl bei der Rundläufer-Tablettenpresse der Fig. 1 als auch bei der Rundläufer-Tablettenpresse der Fig. 2 zum Einsatz kommen. Bei dem Bezugszeichen 10 ist wiederum ausschnittsweise die Matrizenscheibe zu erkennen. Der Pfeil 26 gibt die Drehrichtung der Matrizenscheibe an. Bei dem Bezugszeichen 24 ist die im Schnitt trapezförmige Abstreifleiste zu erkennen. Wie durch den Pfeil 28 veranschaulicht, wird die Abstreifleiste 24 mit einer Anpresskraft F auf die Oberseite 30 der Matrizenscheibe 10 gedrückt. Die Abstreifleiste 24 bildet eine Barriere für auf der Matrizenscheibe 10 befindliches überschüssiges Tablettenpulver 22. Aufgrund der beispielsweise in den Figuren 1 und 2 zu erkennenden Ausrichtung der dem überschüssigen Tablettenpulver 22 zugewandten Abstreifkante 27 der Abstreifleiste 24 unter einem Winkel zur Radialenrichtung wird das überschüssige Tablettenpulver 22 von der sich unterhalb der Abstreifleiste 24 hindurch drehenden Matrizenscheibe 10 abgestreift.

Die die Anpresskraft 28 für die Abstreifleiste 24 erzeugende erfindungsgemäße Krafterzeugungseinrichtung umfasst ein Fluidkissen 32, vorliegend ein Gaskissen 32, beispielsweise ein Luftkissen 32, mit einer flexiblen Hülle. Das Gaskissen 32 ist in einem hohlquaderförmigen Gehäuse 34 beispielsweise aus Metall angeordnet, welches an seiner in Fig. 3 unteren Seite offen ist. Über diese Öffnung steht das Gaskissen 32 in Kontakt mit der Abstreifleiste 24. Das der Öffnung gegenüberliegende Ende des Gehäuses 34 ist hingegen geschlossen. Es bildet ein Gegenlager für das Gaskissen 32. In dem Gaskissen 32 herrscht ein Gasdruck, durch den die Abstreifleiste 24 mit der Anpresskraft 28 auf die Oberseite 30 der Matrizenscheibe 10 gedrückt wird. Die erfindungsgemäße Krafterzeugungseinrichtung umfasst weiterhin eine Fluidregeleinrichtung 36, vorliegend eine Gasregeleinrichtung 36, mit integrierter Fluidbefülleinrichtung, vorliegend Gasbefülleinrichtung, einschließlich Steuereinrichtung. Die Gasbefülleinrichtung ist über eine Gasleitung 38 mit dem Innenraum des Gaskissens 32 verbunden. Über die Gasbefülleinrichtung kann das Gaskissen 32 mit Gas befüllt werden. Die Krafterzeugungseinrichtung umfasst darüber hinaus eine Druckmesseinrichtung 40, die über eine Messung des Gasdrucks in der Gasleitung 38 den in dem Gaskissen 32 herrschenden Gasdruck misst. Die Gasregeleinrichtung 36 steuert die Gasbefülleinrichtung und insbesondere ihre Steuereinrichtung abhängig von Messergebnissen der Druckmesseinrichtung 40 so zum Befüllen des Gaskissens mit Gas an, dass in dem Gaskissen 32 ein jeweils vorgegebener konstanter Gasdruck P herrscht. Durch diesen konstanten Gasdruck P wird sichergestellt, dass die Abstreifleiste 24 jederzeit mit einer konstanten und definierten Anpresskraft 28 auf die Oberseite 30 der Matrizenscheibe 10 angedrückt wird.

In einfacher Weise ist eine Anpassung des Gasdrucks 32 und damit der Anpresskraft 24 an unterschiedliche Einbau- und/oder Betriebssituationen der erfindungsgemäßen Abstreifvorrichtung möglich. Hierzu muss der Gasregeleinrichtung 36 lediglich der gewünschte Sollwert für den Gasdruck P in dem Gaskissen 32 vorgegeben werden.

## Patentansprüche

1. Abstreifvorrichtung für eine Rundläufer-Tablettenpresse, umfassend einen Abstreifer (24), der dazu ausgebildet ist, auf der Oberseite (30) einer sich relativ zu dem Abstreifer (24) drehenden Matrizenscheibe (10) der Rundläufer-Tablettenpresse befindliches und zu verpressendes Material abzustreifen, und umfassend eine Krafterzeugungseinrichtung, die dazu ausgebildet ist, den Abstreifer (24) mit einer vorgegebenen Anpresskraft auf die Oberseite (30) der Matrizenscheibe (10) zu drücken, wobei die Krafterzeugungseinrichtung ein mit einem Fluid befülltes Fluidkissen (32) umfasst, welches direkt oder über mindestens ein Übertragungselement mit dem Abstreifer (24) in Kontakt steht, um den Abstreifer (24) mit der vorgegebenen Anpresskraft auf die Oberseite (30) der Matrizenscheibe (10) zu drücken, **dadurch gekennzeichnet, dass** die Krafterzeugungseinrichtung weiterhin eine Druckmesseinrichtung (40) umfasst, die den in dem Fluidkissen (32) herrschenden Fluiddruck unmittelbar oder mittelbar misst.

2. Abstreifvorrichtung nach Anspruch 1, **dadurch gekennzeichnet, dass** das Fluidkissen ein mit einem Gas befülltes Gaskissen (32) ist.

3. Abstreifvorrichtung nach einem der vorhergehenden Ansprüche, **dadurch gekennzeichnet, dass** das Fluidkissen (32) in einem Gehäuse (34) angeordnet ist, wobei das Gehäuse (34) mindestens eine Öffnung besitzt, durch die das Fluidkissen (32) direkt oder über das mindestens eine Übertragungselement mit dem Abstreifer (24) in Kontakt steht.

4. Abstreifvorrichtung nach einem der vorhergehenden Ansprüche, **dadurch gekennzeichnet, dass** die Krafterzeugungseinrichtung weiterhin eine Fluidbefülleinrichtung zum Befüllen des Fluidkissens (32) mit Fluid umfasst.

5. Abstreifvorrichtung nach Anspruch 4, **dadurch gekennzeichnet, dass** die Krafterzeugungseinrichtung weiterhin eine Fluidregeleinrichtung (36) umfasst, die die Fluidbefülleinrichtung abhängig von Messergebnissen der Druckmesseinrichtung (40) so zum Befüllen des Fluidkissens (32) mit Fluid ansteuert, dass in dem Fluidkissen (32) ein jeweils vorgegebener Fluiddruck herrscht.

6. Rotor für eine Rundläufer-Tablettenpresse, umfassend eine drehend antreibbare Matrizenscheibe (10) mit einer Mehrzahl von Matrizenbohrungen (12), sowie eine Oberstempelaufnahme und eine Unterstempelaufnahme für mit der Matrizenscheibe (10) drehend umlaufende Oberstempel und Unterstempel der Rundläufer-Tablettenpresse, und umfassend mindestens eine Abstreifvorrichtung nach einem der Ansprüche 1 bis 5.

7. Rundläufer-Tablettenpresse, umfassend eine drehend antreibbare Matrizenscheibe (10) mit einer Mehrzahl von Matrizenbohrungen (12), sowie eine Oberstempelaufnahme und eine Unterstempelaufnahme, in denen mit der Matrizenscheibe (10) drehend umlaufende Oberstempel und Unterstempel geführt sind zum Verpressen von in mindestens einer relativ zu der Matrizenscheibe (10) stationär angeordneten Fülleinrichtung (14) der Rundläufer-Tablettenpresse in die Matrizenbohrungen (12) gefülltem Material, wobei einer Matrizenbohrung (12) jeweils ein Oberstempel und ein Unterstempel zugeordnet ist, weiter umfassend einen Drehantrieb zum Drehen der Matrizenscheibe (10) sowie der Oberstempelaufnahme und der Unterstempelaufnahme, und weiter umfassend mindestens eine Abstreifvorrichtung nach einem der Ansprüche 1 bis 5.

## Claims

1. A scraper device for a rotary tablet press, comprising a scraper (24) which is designed to scrap off material located on the upper side (30) of a die table (10) rotating with respect to the scraper (24) and to be compressed, and comprising a force generating unit, which is designed to push the scraper (24) onto the upper side (30) of the die table (10) with a predefined pressing force, wherein the force generating unit comprises a fluid cushion (32) filled with a fluid and being directly or via at least one transmission element in contact with the scraper (24) in order to press the scraper (24) onto the upper side (30) of the die table (10) with the predefined pressing force, **characterised in that** the force generating unit furthermore comprises a pressure measurement unit (40) , which measures directly or indirectly the fluid pressure existent in the fluid cushion (32).

2. The scraper device according to claim 1, **characterised in that** the fluid cushion is a gas cushion (32) filled with gas.

3. A scraper device according to any one of the preceding claims, **characterised in that** the fluid cushion (32) is arranged in a casing (34), wherein the casing (34) has at least one opening through which the fluid cushion (32) is directly or via the at least one transmission element in contact with the scraper (24).

4. A scraper device according to any one of the preceding claims, **characterised in that** the force generating unit comprises in addition a fluid filling unit for filling the fluid cushion (32) with fluid.

5. The scraper device according to claim 4, **characterised in that** the force generating unit (40) comprises in addition a fluid regulating unit (36), which commands the fluid filling unit for filling the fluid cushion with fluid, depending on results of the pressure measurement unit (40), such that there is a predefined fluid pressure in the fluid cushion (32).

6. A rotor for a rotary tablet press, comprising a rotary driven die table (10) with a plurality of die bores (12) as well as an upper punch socket and a lower punch socket for upper and lower punches circulating with the die table (10) of the rotary tablet press, and comprising at least one scraper device according to one of the claims 1 to 5.

7. A rotary tablet press, comprising a rotary driven die table (10) with a plurality of die bores (12) as well as an upper punch socket and a lower punch socket in which upper and lower punches circulating with the die table (10) are guided for compacting material filled into the die bores (12) in at least one filling unit (14) of the rotary tablet press arranged stationary with respect to the die table (10), wherein an upper and a lower punch are associated to each die bore (12), further comprising a rotary drive for turning the die table (10) and the upper punch socket and the lower punch socket, and comprising in addition at least one scraper device according to one of the claims 1 to 5.

## Revendications

1. Dispositif de stripage pour une presse à comprimés rotative, comportant un racleur (24) qui est conçu à enlever du matériau présent sur la face supérieure (30) d'un disque à matrices (10) tournant par rapport au racleur (24) et destiné à être comprimé, et comportant une unité de génération de force, qui est conçue à pousser le racleur (24) sur la face supérieure (30) du disque à matrices (10) avec une pression de contact prédéfinie, l'unité de génération de force comportant un coussin à fluide (32) rempli d'un fluide qui est directement ou via un élément de transmission en contact avec le racleur (24) afin de pousser le racleur (24) sur la face supérieure (30) du disque à matrices (10) avec une pression de contact prédéfinie, **caractérisé en ce que** l'unité de génération de force comporte en outre un dispositif de mesure de pression (40), qui mesure de façon directe ou indirecte la pression du fluide existant dans le coussin à fluide (32).

2. Dispositif de stripage selon la revendication 1, **caractérisé en ce que** le coussin à fluide est un coussin à gaz (32), rempli d'un gaz.

3. Dispositif de stripage selon l'une quelconque des revendications précédentes, **caractérisé en ce que** le coussin à fluide (32) est arrangé dans un boîtier (34), le boîtier (34) ayant au moins une ouverture à travers laquelle le coussin à fluide (32) est directement ou via l'au moins un élément de transmission en contact avec le racleur (24).

4. Dispositif de stripage selon l'une quelconque des revendications précédentes, **caractérisé en ce que** l'unité de génération de force comporte en outre un dispositif de remplissage avec fluide pour remplir le coussin à fluide (32) avec fluide.

5. Dispositif de stripage selon la revendication 4, **caractérisé en ce que** l'unité de génération de force comporte en outre un dispositif de régulation du fluide (36), qui commande le dispositif de remplissage avec fluide pour remplir le coussin à fluide (32) avec fluide, en fonction de résultats de mesure du dispositif de mesure de pression (40), tellement qu'il y a une pression prédéfinie du fluide dans le coussin à fluide (32).

6. Rotor pour une presse à comprimés rotative, comportant un disque à matrices (10) pouvant être entraîné en rotation, avec une pluralité d'alésages de matrice (12) et avec un logement de poinçons supérieurs et un logement de poinçons inférieurs pour des poinçons supérieurs et poinçons inférieurs circulants avec le disque à matrices (10) de la presse à comprimés rotative, et comportant au moins un dispositif de stripage selon une des revendications 1 à 5.

7. Presse à comprimés rotative, comportant un disque à matrices (10) pouvant être entraîné en rotation, avec une pluralité d'alésages de matrice (12) et avec un logement de poinçons supérieurs et un logement de poinçons inférieurs dans lesquels des poinçons supérieurs et poinçons inférieurs circulants avec le disque à matrices (10) sont guidés pour compacter du matériau rempli dans des alésages de matrice (12) dans un dispositif de remplissage (14) de la presse à comprimés rotative agencé de manière stationnaire par rapport au disque à matrices (10), un poinçon supérieur et un poinçon inférieur étant à la fois associé a chaque alésage de matrice (12), comportant en outre un entraînement rotatif pour tourner le disque à matrices (10) et le logement de poinçons supérieurs et le logement de poinçons inférieurs, et comportant en outre au moins un dispositif de stripage selon une des revendications 1 à 5.
